# FASCICULE DE BREVET EUROPEEN

(11) **EP 0 275 754 B1**
(45) Date de publication et mention de la délivrance du brevet: **25.04.1990**
(21) Numéro de dépôt: 87402862.4
(22) Date de dépôt: 15.12.1987
(51) Int. Cl.: B65D 47/18

(54) **Récipient distributeur à compte-gouttes**
Ausgeber mit Tropfvorrichtung
Dispensing container with a dropper

(30) Priorité: 19.12.1986 FR 8617832
(43) Date de publication de la demande: 27.07.1988
(73) Titulaire: Morel, Simone, F-51210 Montmirail (FR)
(72) Inventeur: Morel, Simone, F-51210 Montmirail (FR)
(74) Mandataire: Madeuf, René Louis

(56) Documents cités:
- FR-A- 798 497
- FR-A- 1 288 754
- FR-A- 2 137 861
- GB-A- 2 020 255
- GB-A- 2 143 220

## Description

La présente invention concerne un récipient distributeur à compte-gouttes pour des produits liquides ou visqueux devant pouvoir être distribués en faible quantité et à des emplacements bien localisés.

La technique a fait connaître de longue date des bouchons munis d'un compte-gouttes, le bouchon étant vissé sur un récipient et le soufflet du compte-gouttes faisant saillie au-delà du bouchon. Ces bouchons compte-gouttes remplissent évidemment de façon convenable la fonction pour laquelle ils ont été conçus mais ils ne permettent pas de réaliser le récipient, à savoir par exemple le flacon, de façon qu'il satisfasse aux formes actuellement appréciées pour les objets destinés à contenir des produits de pharmacie ou de cosmétologie.

Par ailleurs, dans les dispositifs connus, le soufflet du compte-gouttes n'est pas protégé sur son dessus et cela conduit à le réaliser en matière résistante pour qu'il ne soit pas facilement endommagé.

Le FR-A 2 197 861 décrit un bouchon pipette pour flacon dans lequel le tube communiquant avec l'intérieur du flacon est relié à une chambre montée dans une capsule serrée sur le flacon. Cette chambre est elle-même constituée de deux pièces emboîtées serrée l'une contre l'autre. La pièce supérieure comporte une paroi souple qui peut être pressée par un poussoir à travers une ouverture ménagée sur le dessus de la capsule. L'autre pièce est solidaire du tube. Ce dispositif ne prévoit aucun élément assurant l'étanchéité entre le flacon et la capsule extérieure, en cas de dévissage involontaire, même de faible amplitude.

L'invention perfectionne les récipients distributeurs à compte-gouttes en permettant une fabrication très simple mais pouvant présenter des aspects extrêmement divers. De plus, l'invention permet de protéger en grande partie le soufflet du compte-gouttes.

Conformément à l'invention, le récipient distributeur à compte-gouttes comportant une canule reliée à un soufflet élastique pour la distribution ou l'installation d'un produit au moyen de la canule, ledit soufflet étant disposé à l'intérieur d'une enveloppe, est caractérisé en ce que l'enveloppe présente au moins une ouverture latérale correspondant à une partie dudit soufflet et en ce que des organes d'étanchéité sont prévus entre la canule et un flacon ou un capuchon de fermeture, entourant ladite canule.

Diverses autres caractéristiques de l'invention ressortent d'ailleurs de la description détaillée qui suit.

Des formes de réalisation de l'objet de l'invention sont représentées, à titre d'exemples non limitatifs, au dessin annexé.
La fig. 1 est une élévation du récipient distributeur à compte-gouttes de l'invention.
La fig. 2 est une coupe vue sensiblement suivant la ligne II-II de la fig. 1.
La fig. 3 est une élévation analogue à la fig. 1 d'une variante.
La fig. 4 est une coupe vue suivant la ligne IV-IV de la fig. 3.
La fig. 5 est une coupe vue suivant la ligne V-V de la fig. 3.
La fig. 6 est une coupe analogue à la fig. 5 illustrant une caractéristique supplémentaire.

Dans le mode de réalisation des figures 1 et 2, le récipient distributeur à compte-gouttes comporte une canule 1 de préférence fabriquée en résine synthétique par moulage. 2 désigne l'orifice distributeur de la canule qui est formé à une extrémité. A l'autre extrémité, la canule délimite un plateau annulaire 3 à partir duquel est formée une couronne externe 4 et une lèvre mince 5. La couronne 4 présente intérieurement des moyens de liaison 6, par exemple un taraudage ou un organe d'encliquetage, pour coopérer avec le goulot 7 d'un flacon 8. La lèvre 5 est, de préférence, conique en section comme illustré par le dessin de façon qu'elle soit souple et assure l'étanchéité en venant en appui contre la paroi interne du goulot 7.

Sur son dessus, le plateau annulaire 3 délimite une rainure d'emboîtement 9 pour un bourrelet 10 que forme, à sa base, un soufflet 11 qui, dans le mode de réalisation représenté, est de forme sphérique mais qui pourrait, le cas échéant, présenter une autre forme par exemple celle d'un cylindre ou d'un corps ovoïde.

Le soufflet 11 est contenu dans une enveloppe 12 à fond clos qui, dans l'exemple des figures 1 et 2, constitue en même temps un capuchon pour le flacon 8. L'enveloppe 12 présente, près de sa partie inférieure, un jonc 13 destiné à être engagé dans une gorge 14 du goulot du flacon 8. En outre, l'enveloppe 12 forme intérieurement au moins une clavette 15 engagée dans une rainure 16 du goulot pour empêcher toute rotation de l'enveloppe 12 par rapport à la couronne 4.

Comme l'illustre le dessin, l'enveloppe 12 présente une ou des ouvertures latérales 17, 17a par laquelle ou par lesquelles le soufflet 11 fait saillie.

Comme cela ressort de la description qui précède, le produit à instiller est contenu dans le flacon 8 qui est avantageusement transparent ou translucide et qui est fabriqué de préférence par moulage en résine synthétique mais qui pourrait également être fabriqué en verre ou en d'autres matières.

Lors du montage, le soufflet 11 est tout d'abord mis en place dans la rainure 9 formée sur le dessus du plateau annulaire 3. Ensuite, l'enveloppe est engagée sur le soufflet 11 qui est réalisé en élastomère ou matière plastique souple et élastique et cette enveloppe est encliquetée sur la paroi externe de la couronne 4. La retenue de l'enveloppe est assurée par le jonc 13 pénétrant dans la gorge 14.

La ou les clavettes 15 disposées dans la ou les rainures 16 verrouillent angulairement la couronne 4 et l'enveloppe 12 qui sont ainsi reliées rigidement.

En tenant le flacon 8 d'une main et l'enveloppe 12 de l'autre, la canule 1 peut être extraite ou remise en place en vissant la couronne 4 sur le goulot 7 ou en l'encliquetant si des moyens d'encliquetage sont prévus en lieu et place du taraudage illustré.

Pour utiliser le produit à distribuer, il suffit à l'usager de saisir l'enveloppe 12 après avoir aspiré du produit dans la canule au moyen du soufflet 11. L'instillation s'effectue en appuyant légèrement sur les parties du soufflet 11 qui `sont accessibles par la ou les ouvertures latérales 17, 17a.

Les figures 3 à 6 illustrent une variante selon laquelle l'enveloppe 12 forme un corps et contient, comme précédemment, le soufflet 11 qui est accessible par une ouverture latérale 17.

Comme dans l'exemple précédent, le soufflet 11 en élastomère ou autre matière élastique est relié par un bourrelet 10 engagé dans une rainure 9 de la canule 1. La canule présente, près de son extrémité délimitant l'orifice distributeur 2, un épaulement 18 formant un moyen de retenue et de centrage de cette canule qui est engagée dans un couvercle 19, lui- même emboîté ou autrement fixé à l'enveloppe 12. Le couvercle 19 comprend des moyens de liaison 20 par exemple une rainure d'encliquetage pour un bourrelet 21 d'un capuchon de fermeture 22. Le capuchon 22 comporte, à son extrémité, un noyau d'obturation 23 de l'orifice distributeur 2 de la canule.

Le dessin, en particulier les figures 5 et 6, montre que la forme de l'enveloppe 12 peut être absolument quelconque et le soufflet 11 peut, si on le désire, présenter une surépaisseur 24 correspondant à l'ouverture 17 de manière que l'enveloppe paraisse ne pas présenter de discontinuité.

Dans le mode de réalisation décrit en référence aux figures 3 à 6, c'est le soufflet 11 même qui constitue le récipient pour le produit à distribuer, ce produit étant empêché de s'échapper lorsque le couvercle 22 est en place puisque l'orifice de la canule est obturé.

## Revendications

1. Récipient distributeur à compte-gouttes comportant une canule (1) reliée à un soufflet élastique (11) pour la distribution ou l'instillation d'un produit au moyen de canule (1), ledit soufflet étant disposé à l'intérieur d'une enveloppe (12), caractérisé en ce que l'enveloppe (12) présente au moins une ouverture latérale (17) correspondant à une partie dudit soufflet, et en ce que des organes d'étanchéité (5, 23) sont prévus entre la canule (1) et un flacon (8) ou un capuchon de fermeture (22), entourant ladite canule.

2. Récipient suivant la revendication 1, caractérisé en ce que les organes d'étanchéité comprennent une lèvre souple (5) prenant appui contre la paroi interne d'un goulot (7) dudit flacon (8).

3. Récipient suivant la revendication 1, caractérisé en ce que l'orifice distributeur (2) de la canule est fermé par un noyau (23) du capuchon de fermeture (22).

4. Récipient suivant l'une des revendications 1 et 3, caractérisé en ce que la canule (1) est centrée et retenue dans l'enveloppe (12) par un couvercle (19) fixé rigidement à l'enveloppe et prenant appui sur un épaulement (18) de la canule.

5. Récipient suivant l'une des revendications 1 à 4, caractérisé en ce que l'enveloppe présente plusieurs ouvertures latérales (17, 17a).

6. Récipient suivant l'une des revendications 1 à 5, caractérisé en ce que le soufflet (11) présente au moins une surépaisseur (24) correspondant à l'ouverture (17).

7. Récipient suivant l'une des revendications 1 à 6, caractérisé en ce que le soufflet (11) est relié par un bourrelet (9) à la canule (1) présentant une rainure (10) pour ce bourrelet.

8. Récipient suivant l'une des revendications 1 à 7, caractérisé en ce que le soufflet (11) forme réservoir.

9. Récipient suivant l'une des revendications 1, 2, 5 à 8, caractérisé en ce que l'enveloppe (12) est reliée rigidement à une couronne (4) formée à partir d'un plateau annulaire (3) délimité par une extrémité de la canule (1) qui forme, supplémentairement, des moyens de liaison (6) pour son assemblage avec un flacon (8).

10. Récipient suivant la revendication 9, caractérisé en ce que les moyens de liaison (6) reliant la canule (1) au flacon (8) sont indifféremment constitués par un taraudage des organes d'encliquetage ou analogues.

11. Récipient suivant l'une des revendications 9 ou 10, caractérisé en ce que l'enveloppe (12) est reliée à la couronne (4) de la canule par un bourrelet (13) entrant dans une gorge (14) de ladite couronne qui présente au moins une rainure (16) pour une clavette (15).

## Patentansprüche

1. Ausgeber mit Tropfvorrichtung, die aus einer Kanüle (1) und einem elastischen Balg (11) zum tropfenweisen Abgeben eines Produktes mittels der Kanüle (1) besteht, wobei der Balg innerhalb einer Hülle (12) angeordnet ist, dadurch gekennzeichnet, daß die Hülle (12) mindestens eine einem Teil des Balges (11) entsprechende, seitliche Öffnung (17) aufweist und daß Dichtelemente (5, 23) zwischen der Kanüle (1) und einem Fläschchen (8) bzw. einer Verschlußkappe (22) vorgesehen sind, die die genannte Kanüle (1) umgeben.

2. Ausgeber nach Anspruch 1, dadurch gekennzeichnet, daß das Dichtelement eine weichelastische Lippe (5) umfaßt, die innen an einer Wandfläche des Flaschenhalses (7) des genannten Fläschchens (8) anliegt.

3. Ausgeber nach Anspruch 1, dadurch gekennzeichnet, daß die Abgabe-Öffnung (2) der Kanüle (1) durch einen Kern (23) der Verschlußkappe (22) verschließbar ist.

4. Ausgeber nach einem der Ansprüche 1 und 3, dadurch gekennzeichnet, daß die Kanüle (1) in der Hülle (12) zentriert ist und durch ein starr in der Hülle befestigtes Deckelteil (19) gehalten ist, das auf einer Schulter (18) der Kanüle (1) aufliegt.

5. Ausgeber nach einem der Ansprüche 1 bis 4, dadurch gekennzeichnet, daß die Hülle (12) mehrere seitliche Offnungen (17,17a) aufweist.

6. Ausgeber nach einem der Ansprüche 1 bis 5, dadurch gekennzeichnet, daß der Balg (11) mindestens eine der Öffnung (17) entsprechende Verdickung (24) aufweist.

7. Ausgeber nach einem der Ansprüche 1 bis 6, dadurch gekennzeichnet, daß der Balg (11) mit der Kanüle (1) durch einen Wulst (9) verbunden ist und daß die Kanüle (1) eine zur Aufnahme des Wulstes (9) dienende Nut (10) aufweist.

8. Ausgeber nach einem der Ansprüche 1 bis 7, dadurch gekennzeichnet, daß der Balg (11) als Behälter dient.

9. Ausgeber nach einem der Ansprüche 1, 2, 5 bis 8, dadurch gekennzeichnet, daß die Hülle (12) fest mit einem kronenförmigen Teil (4) verbunden ist, das an einer Ringscheibe (3) sitzt, die am einen Ende der Kanüle (1) angeordnet ist und das entsprechende Verbindungsmittel (6) zum Verbinden der Kanüle (1) mit dem Fläschchen (8) aufweist.

10. Ausgeber nach Anspruch 9, dadurch gekennzeichnet, daß die Verbindungsmittel (6) zwischen Kanüle (1) und Fläschchen (8) gleicherweise Gewinde oder ähnliches sind.

11. Ausgeber nach einem der Ansprüche 9 oder 10, dadurch gekennzeichnet, daß die Hülle (12) mit dem kronenförmigen Teil (4) der Kanüle (1) mit Hilfe eines Wulstes (13) verbunden ist, der in eine Rille (14) des besagten kronenförmigen Teiles (4) greift, das mit mindestens einer Nut (16) zum Einschieben eines Keiles (15) versehen ist.

## Claims

1. Dispensing container with a dropper comprising a cannula (1) connected to a resilient bellows (11) for dispensing or instilling a product through the cannula (1), said bellows being placed inside a jacket (12), characterized in that the jacket (12) comprises at least one side opening (17) corresponding to a part of said bellows, and in that tightness means (5, 23) are provided between the cannula (1) and a flask (8) or a closing cap (22) surrounding said cannula.

2. Container according to claim 1, characterized in that the tightness means comprise, flexible rim (5) leaning against the inside wall of a neck (7) of said flask (8).

3. Container according to claim 1, characterized in that the dispensing opening (2) of the cannula is closed by a core (23) of the closing cap (22).

4. Container according to one of claims 1 and 3, characterized in that the cannula (1) is centered and retained in the jacket (12) by a lid (19) rigidly fastened to the jacket and leaning on a shoulder (18) of the cannula.

5. Container according to one of claims 1-4, characterized in that the jacket comprises several side openings (17, 17a).

6. Container according to one of claims 1-5, characterized in that the bellows (11) comprises at least one overthickness (24) corresponding to the opening (17).

7. Container according to one of claims 1-6, characterized in that the bellows (11) is connected by a flange (9) to the cannula (1) comprising a groove (10) for the flange.

8. Container according to one of claims 1-7, characterized in that the bellows (11) forms a reservoir.

9. Container according to one of claims 1, 2, 5-8, characterized in that the jacket (12), is rigidly connected to a ring (4) formed from an annular plate (3) delimited by one end of the cannula (1) forming supplementary connecting means (6) for its assembling with a flask (8).

10. Container according to claim 9, characterized in that the connecting means (6) connecting the cannula (1) to the flask (8) are indifferently made up by a tapping, snapping means or the like.

11. Container according to one of claims 9 or 10, characterized in that the jacket (12) is connected to the ring (4) of the cannula by a flange (13) penetrating into a groove (14) of said ring which comprises at least one groove (16) for a key (15).
